# EUROPÄISCHE PATENTANMELDUNG

(11) **EP 0 249 692 A1**
(43) Veröffentlichungstag der Anmeldung: **23.12.1987**
(21) Anmeldenummer: 87104563.9
(22) Anmeldetag: 27.03.1987
(51) Int. Cl.: B67B 7/44

(54) **Korkenzieher mit Schutzhülle**

(30) Priorität: 14.06.1986 DE 8616119 U
(71) Anmelder: Berendsohn AG, D-2000 Hamburg 56 (DE)
(72) Erfinder: Koch, Uwe, D-6050 Offenbach am Main (DE)
(74) Vertreter: Glaeser, Joachim, Dipl.-Ing.

(57) **Zusammenfassung**

Korkenzieher mit Handgriff (11) und Schutzhülle (10) für die Korkenzieherspirale (12). Am Handgriff (11) oder an der Schutzhülle (10) ist ein Halterungsteil (13) zur lösbaren Anbringung am Hals einer Flasche ausgebildet.

## Beschreibung

Die Erfindung bebezieht sich auf einen Korkenzieher mit einem Handgriff und mit einer Schutzhülle zur Aufbewahrung der Korkenzieherspirale während der Zeit der Nichtbenutzung.

Korkenzieher mit Schutzhüllen sind bekannt. Diese sind im wesentlichen zylinderförmig ausgestaltet, so daß sie die metallische Korkenzieherspirale und insbesondere die Spitze bei Nichtgebrauch gegen Berührung umschließen.

Handgriffe von Korkenziehern können die verschiedenartigsten Formen annehmen, wobei ästhetische und gestalterische Gesichtspunkte fast immer Vorrang vor einer ergonometrisch bedingten Ausgestaltung haben.

Der Erfindung liegt das Problem zugrunde, einen Korkenzieher einerseits in seiner Aufbewahrungsmöglichkeit zu verbessern, andererseits aber auch den Handgriff bei seiner Handhabung selbst zu verbessern.

Erreicht wird dies durch einen Korkenzieher nach den Ansprüchen.

Der Korkenzieher gemäß der Erfindung ist mit einer Halterung in Form eines Klemmteiles ausgebildet, so daß der Korkenzieher an irgendeinem Gegenstand mit Hilfe einer Art Schnappverbindung, insbesondere aber am Hals einer Flasche befestigt werden kann, und zwar so, daß der Schutzhüllenteil dort verbleiben und der Korkenzieher zum Entkorken einer Flasche verwendet werden könnte. In der Aufbewahrungslage hingegen ist die Korkenzieherspirale gegenüber jedweder Berührung von außen her abgedeckt.

Der Handgriff des Korkenziehers gemäß der Erfindung hat im wesentlichen dreieckförmige Begrenzungsteile mit Prismaform. Am Schaft, dort wo der Korkenzieher am Handgriff befestigt ist, ist der Handgriff dünn ausgebildet und geht in eine zylindrische Form über. Am gegenüberliegenden Ende ist der Handgriff breit und eher ballig ausgebildet, um damit die Drehbewegung beim Einschrauben der Korkenzieherwendel in den Korken zu erleichtern. Für den Handgriff aber auch für die Schützhülle kommen dünnwandige Hohl körper in Frage, beispielsweise Kunststoff-Spritzgußteile, die aus Materialersparnis Durchbrüche haben können.

Die Erfindung wird nachstehend an Hand der Zeichnung beispielsweise erläutert.
Fig. 1 zeigt eine Vorderansicht eines Korkenziehers gemäß der Erfindung, und zwar an einer Flasche gehaltert.
Fig. 2 zeigt eine Hinteransicht der voneinander gelösten Teile des Korkenziehers gemäß der Erfindung.
Fig. 3 zeigt eine vergrößerte Ansicht des Schutzhüllenteiles von vorn.
Fig. 4 und 5 zeigen den Einsatz des Korkenziehers gemäß der Erfindung.

Der Korkenzieher gemäß der Erfindung besteht im wesentlichen aus zwei Teilen 10 und 11. Es handelt sich um den Schutzhüllenteil 10 sowie um den Handgriffteil 11. Diese sind an und für sich verhältnismäßig ähnlich ausgebildet und bestehen, wie dies in Fig. 1 in der Vorderansicht zu erkennen ist, aus dreieckförmigen vorderen und (nicht gezeigt) hinteren Begrenzungsflächen. Diese Ausgestaltung läßt sich für den Schutzhüllenteil in Fig. 3 erkennen. Der Handgriffteil 11 ist entsprechend spiegelbildlich ausgestaltet.

Am Schutzhüllenteil 10 befindet sich eine Buchse 15, welche einen Durchgang 14 aufweist. Weiterhin ist an der Buchse 15 eine Klemmvorrichtung 13 befestigt, welche aus zwei im Abstand zueinander angeordneten Vorsprüngen gebildet ist. Die Abstände der beiden Vorsprünge sind so gewählt, daß sie beispielsweise um den Hals einer Flasche gelegt werden können, so daß der Schutzhüllenteil 10 dort befestigt werden kann.

In Fig. 2 ist der Handgriffteil 11 zu erkennen. Dieser ist mit einem zylindrischen Schaft 16 ausgebildet, von dem aus die Korkenzieherwendel 12 vorsteht. Durch unterbrochene Linien und einen Pfeil ist zu erkennen, wie die Korkenzieherspirale 12 mit der Schutzhülle 10 zusammenge setzt werden kann. Fig. 3 läßt erkennen, daß die Korkenzieherspirale 12 und auch der Schaft 16 in die Öffnung 14 eingeführt bzw. dort hindurchgeschoben werden können, so daß die Öffnung 14 der Buchse 15 den Schaft 16 lösbar aufnimmt. Die vorangehend beschriebene Lage stellt die Aufbewahrungslage dar, und es ist zu erkennen, daß die Korkenzieherwendel 12 durch die Begrenzungsteile des Schutzhüllenteiles 10 nach außen hin abgedeckt ist.

Fig. 4 zeigt wie der Handgriffteil 11 von der Hand einer menschlichen Person umfaßt werden kann, um die Korkenzieherspirale 12 in einen Korken einzudrehen.

Fig. 5 läßt erkennen, daß im Bereich der einen Begrenzungsfläche des Handgriffteiles 11 ein Kapselheber 20 eingelassen ist, der zum Entfernen eines Kronenkorkens oder einer Kapsel einer Flasche verwendbar ist.

## Patentansprüche

1. Korkenzieher mit einem Handgriff und mit einer Schutzhülle zur Aufbewahrung der Korkenzieherspirale während der Zeit der Nichtbenutzung, dadurch gekennzeichnet, daß am Handgriff (11), vorzugsweise jedoch an der Schutzhülle (10), ein Halterungsteil (13) zur lösbaren Befestigung am Hals einer Flasche angebracht oder mit diesem oder dieser einstückig ausgebildet ist.

2. Korkenzieher nach Anspruch 1, dadurch gekennzeichnet, daß die Schutzhülle (10) aus im wesentlichen dreieckförmig gestalteten vorderen und hinteren Begrenzungsteilen gebildet ist, die mit Abstand zueinander einen Zwischenraum für die Korkenzieherspirale (12) bildend ausgestaltet sind und die an ihren Spitzen miteinander verbunden sind.

3. Korkenzieher nach Anspruch 2, gekennzeichnet durch einen Verbindungsteil (15) für die dreieckförmig ausgestalteten Begrenzungsteile in Form einer Buchse mit einem Durchgang (14) für die Korkenzieherspirale (12) bzw. zur Aufnahme eines entsprechend ausgebildeten Schaftes (16) der Korkenzieherspirale (12).

4. Korkenzieher nach einem der Ansprüche 2 oder 3, dadurch gekennzeichnet, daß der Handgriff (11) aus im wesentlichen dreieckförmig gestalteten vorderen und hinteren Begrenzungsteilen gebildet ist, die zwischen sich einen Zwischenraum bilden und an dem Schaft (16) miteinander verbunden sind.

5. Korkenzieher nach Anspruch 4, dadurch gekennzeichnet, daß der Schaft (16) passend mit dem Durchgang (14) der Schutzhülle (10) ausgebildet ist.

6. Korkenzieher nach einem der Ansprüche 1 bis 5, dadurch gekennzeichnet, daß an der Buchse (15) eine Klammer (13) aus zwei Vorsprüngen ausgebildet ist, die einen Flaschenhals umgreifend gestaltet sind.

7. Korkenzieher nach einem der Ansprüche 1 bis 6, dadurch gekennzeichnet, daß im Handgriffteil (11) oder im Schutzhüllenteil (10) ein Kapselheber (20) ausgebildet ist.
